# EUROPÄISCHE PATENTANMELDUNG

(11) **EP 3 988 250 A1**
(43) Veröffentlichungstag der Anmeldung: **27.04.2022**
(21) Anmeldenummer: 20203222.3
(22) Anmeldetag: 22.10.2020
(51) Int. Cl.: B25F 5/00

(54) **HANDGEFÜHRTES ELEKTROWERKZEUG FÜR EINEN INTERMITTIERENDEN BETRIEB**

(71) Anmelder: ELRAD International d.o.o., 9250 Gornja Radgona (SI)
(72) Erfinder: ZAGER, Igor, 9250 Gornja Radgona (SI); GOLOB, Ciril, 9250 Gornja Radgona (SI)
(74) Vertreter: Herrmann, Jochen

(57) **Zusammenfassung**

Die Erfindung betrifft ein handgeführtes Elektrowerkzeug (2). Dieses umfasst
- einen Elektromotor (4), von dem bei Benutzung des Elektrowerkzeugs (2) eine Zeit lang eine geringe oder keine Leistung und kurzzeitig eine höhere Leistung gefordert ist,
- ein von dem Elektromotor (4) angetriebenes Werkzeug (3),
- eine Steuereinrichtung (5) zur Steuerung des Elektromotors (4) und
- eine elektrische Versorgungsanordnung (8) zur Versorgung des Elektromotors (4) mit elektrischer Energie.

Es wird vorgeschlagen, dass das Elektrowerkzeug (2) eine Zwischenspeicheranordnung (10) mit mindestens einem Superkondensator (11) zum Zwischenspeichern von elektrischer Energie aufweist, und dass die Steuereinrichtung (5) und/oder die Zwischenspeicheranordnung (10) zur Steuerung der Zwischenspeicherung von elektrischer Energie in dem mindestens einen Superkondensator (11) derart ausgebildet ist, dass
- während eines motorischen Betriebs des Elektromotors (4) mit geringerer oder keiner Leistung die Versorgungsanordnung (8) die elektrische Energie zum Zwischenspeichern in dem mindestens einen Superkondensator (11) zur Verfügung stellt oder
- während eines Übergangs von einem Betrieb des Elektromotors (4) mit höherer Leistungsanforderung in einen Betrieb mit geringerer oder keiner Leistungsanforderung der Elektromotor (4) zumindest vorübergehend in einen generatorischen Betrieb geschaltet ist, während dem der Elektromotor (4) die elektrische Energie zum Zwischenspeichern in dem mindestens einen Superkondensator (11) zur Verfügung stellt.

## Beschreibung

Die vorliegende Erfindung betrifft ein handgeführtes Elektrowerkzeug. Dieses umfasst:
- einen Elektromotor, von dem bei Benutzung des Elektrowerkzeugs eine Zeit lang eine geringe oder keine Leistung und kurzzeitig eine höhere Leistung gefordert ist,
- ein von dem Elektromotor angetriebenes Werkzeug,
- eine Steuereinrichtung zur Steuerung des Elektromotors und
- eine elektrische Versorgungsanordnung zur Versorgung des Elektromotors mit elektrischer Energie.

Derartige Elektrowerkzeuge, die für einen intermittierenden Betrieb ausgebildet sind, weisen relativ lange Betriebsphasen auf, in denen von dem Elektromotor eine geringe oder keine Leistung gefordert wird, und relativ kurze Betriebsphasen auf, in denen von dem Elektromotor eine höhere Leistung gefordert wird.

Grundsätzlich kann das Elektrowerkzeug der eingangs genannten Art bspw. als ein Verbindungsmittelsetzgerät ausgebildet sein, welches beliebige Verbindungsmittel (z.B. Nieten, Bolzen, Schrauben, Nägel) in ein Werkstück treibt und/oder darin verankert. Dabei kann das Verbindungsmittel unter Kraftaufwand in das Werkstück getrieben werden, wie dies bspw. bei einem Bolzenschussgerät, einem Bolzensetzgerät, einem motorbetriebenen Schraubgerät, insbesondere einem Akkuschrauber, oder einem motorbetriebenen Nagelgerät, insbesondere einer Akkunagelpistole, der Fall ist. Ferner kann dabei das Verbindungsmittel verformt werden, wie dies bspw. bei einem Nietsetzgerät, insbesondere ein Blindnietsetzgerät, der Fall ist. Ferner kann das Elektrowerkzeug der eingangs genannten Art bspw. als ein Werkzeug zum Verformen oder Trennen von Werkstücken ausgebildet sein, welches ein beliebiges Werkstück verformt oder trennt. Beispiele für Elektrowerkzeuge zum Trennen eines Werkstücks sind ein Schneidgerät, insbesondere eine Blechschere, oder ein Stanzgerät. Beispiele für Elektrowerkzeuge zum Verformen eines Werkstücks sind ein mechanisches oder pneumatisches Ausbeulgeräte, die eine Verformung in einer Karosserie (bspw. einen Hagelschaden) durch Herausziehen eines aufgeschweißten Stiftes oder pneumatisch durch Unterdruck zurückverformen und ausbeulen können, Tiefziehgeräte oder Handpressen.

Als konkrete Beispiele für Elektrowerkzeuge der eingangs genannten Art wird in der vorliegenden Anmeldung zum einen auf Blindnietverbinder-Setzeinrichtungen näher eingegangen, bei denen zum Setzen einer Blindniet vorübergehend eine relativ hohe Leistung gefordert wird. Zwischen dem aufeinanderfolgenden Setzen von Blindnieten vergeht eine im Vergleich zu der Betriebsdauer mit hoher Leistungsanforderung relativ lange Betriebsdauer, in der von dem Elektrowerkzeug keine oder nur eine geringe Standby-Leistung gefordert wird. Eine Blindnietverbinder-Setzeinrichtung kann beispielsweise als Blindniet-Setzeinrichtung oder als Blindnietmutter-Setzeinrichtung ausgebildet sein. Ferner wird in der Anmeldung beispielhaft auf motorbetriebene Schraub- und/oder Bohreinrichtungen näher eingegangen, bei denen zum Eindrehen oder Lösen einer Schraube vorübergehend eine relativ hohe Leistung gefordert wird. Zwischen dem aufeinanderfolgenden Eindrehen oder Lösen von Schrauben vergeht eine im Vergleich zu der Betriebsdauer mit hoher Leistungsanforderung relativ lange Betriebsdauer, in der von dem Elektrowerkzeug keine oder nur eine geringe Standby-Leistung gefordert wird.

Es ist bekannt, solche Elektrowerkzeuge entweder mit einem Netzteil, das an ein externes Stromnetz angeschlossen ist, oder mit einer Batterie zu betreiben, die in oder an einem Gehäuse des Elektrowerkzeugs befestigt und mit einer Elektrik des Werkzeugs elektrisch kontaktiert ist. Die Netzteile sind in der Regel integraler Bestandteil der Elektrowerkzeuge und fest in den Gehäusen der Elektrowerkzeuge verbaut und mit der Elektrik der Werkzeuge elektrisch kontaktiert. Die Batterien sind vorzugsweise von dem Elektrowerkzeug trennbar und als extern, außerhalb des Werkzeugs an einer separaten Ladestation aufladbare Akkumulatoren ausgebildet.

In jüngerer Zeit werden Elektrowerkzeuge in zunehmendem Maße für einen Batteriebetrieb ausgebildet. Solche batteriebetriebenen Elektrowerkzeuge haben jedoch den Nachteil, dass aufgrund der begrenzten Kapazität der Batterie ein Dauerbetrieb nicht möglich ist und/oder Leistungsspitzen, in denen kurzfristig eine besonders hohe Leistung des Elektromotors gefordert ist, nicht in gewünschter Höhe und/oder in gewünschter aufeinanderfolgender Anzahl erfüllt werden können. Die Problematik eines Dauerbetriebs gilt insbesondere für solche batteriebetriebenen Elektrowerkzeuge, die als Teil einer automatisierten Fertigung an einem Manipulator eines Handhabungsgeräts, bspw. eines Industrieroboters, befestigt sind. Hier würde ein ständiger Austausch der Batterie zu einer Unterbrechung der Fertigung führen, was in der Praxis nicht akzeptabel ist.

An sich für einen Batteriebetrieb ausgebildete Elektrowerkzeuge können aus verschiedenen Gründen nicht einfach mit einem Netzgerät betrieben werden, welches eine Batterie simuliert. Ein Problem sind elektrische Netzstörungen, die sich negativ auf die Elektrik des Elektrowerkzeugs auswirken könnten. Außerdem kann die Elektrik des Werkzeugs, insbesondere wenn der Elektromotor als ein elektrisch kommutierter bürstenloser Elektromotor ausgebildet ist, zu Rückkopplungen im Netzteil führen, die das Netzteil schädigen können. Es werden also sehr hohe Anforderungen hinsichtlich Störsicherheit und Rückkopplungsfreiheit an ein Netzgerät gestellt, das eine Batterie simulieren soll, was zu sehr hohen Kosten für das Netzteil führt.

Ausgehend von dem beschriebenen Stand der Technik liegt der vorliegenden Erfindung deshalb die Aufgabe zugrunde, ein handgeführtes Elektrowerkzeug der eingangs genannten Art dahingehend auszugestalten und weiterzubilden, dass es bei einem Batteriebetrieb die geforderten hohen Leistungsspitzen des Elektromotors liefern kann und bei einem Netzbetrieb mit einem möglichst einfach und kostengünstig ausgestalteten Netzteil zuverlässig und sicher arbeiten kann.

Zur Lösung dieser Aufgabe wird ein Elektrowerkzeug mit den Merkmalen des Anspruchs 1 vorgeschlagen. Insbesondere wird ausgehend von dem Elektrowerkzeug der eingangs genannten Art vorgeschlagen, dass das Elektrowerkzeug eine Zwischenspeicheranordnung mit mindestens einem Superkondensator zum Zwischenspeichern von elektrischer Energie aufweist, und dass die Steuereinrichtung oder die Zwischenspeicheranordnung zur Steuerung der Zwischenspeicherung von elektrischer Energie in dem mindestens einen Superkondensator derart ausgebildet ist, dass
- während eines motorischen Betriebs des Elektromotors mit geringerer oder keiner Leistung die Versorgungsanordnung die elektrische Energie zum Zwischenspeichern in dem mindestens einen Superkondensator zur Verfügung stellt und/oder
- während eines Übergangs von einem Betrieb des Elektromotors mit höherer Leistungsanforderung in einen Betrieb mit geringerer oder keiner Leistungsanforderung der Elektromotor zumindest vorübergehend in einen generatorischen Betrieb geschaltet ist, während dem der Elektromotor die elektrische Energie zum Zwischenspeichern in dem mindestens einen Superkondensator zur Verfügung stellt.

Ein Superkondensator, der auch als "Supercap" oder "Ultrakondensator" bezeichnet wird, weist eine relativ hohe Leistungsdichte auf. Er kann sehr schnell geladen und auch sehr schnell entladen werden. Die in dem mindestens einen Superkondensator gespeicherte elektrische Energie kann bei einem nachfolgenden Betrieb mit hoher Leistungsanforderung wiederverwendet werden, so dass sich eine günstige Energiebilanz ergibt. Ein Superkondensator ist in der Lage, relativ große Ströme in der Größenordnung von mehreren 10 A aufzunehmen und auch abzugeben. Insbesondere kann ein Superkondensator innerhalb kurzer Zeit hohe Ströme abgeben, die höher sind als die maximalen Ströme, die von der elektrischen Versorgungsanordnung des Elektrowerkzeugs abgegeben werden können. Ein Superkondensator zur Verwendung in dem Elektrowerkzeug hat vorzugsweise eine Kapazität von mindestens 50 F, bevorzugt von mindestens 100 F. Mehrere Superkondensatoren können miteinander gekoppelt werden, um höhere Speicherkapazitäten (Kondensatoren sind parallelgeschaltet) oder höhere Versorgungsspannungen (Kondensatoren sind in Reihe geschaltet) zu erreichen. Vorzugsweise sind mindestens 10 Superkondensatoren in einem Elektrowerkzeug miteinander gekoppelt.

Der Elektromotor kann während eines auf einen Aufladevorgang folgenden motorischen Betriebs mit einer vergleichsweise hohen Stromstärke betreiben werden, sodass er eine besonders hohe Leistung abgeben kann, ohne dass die Versorgungsanordnung entsprechend ausgebildet sein muss. Insbesondere kann bei einem Betrieb des Elektrowerkzeugs mit einem Netzteil ein weniger leistungsstarkes, besonders kleinbauendes und günstiges Netzteil verwendet werden. Bei einem Betrieb mit einer Batterie kann eine besonders kleinbauende und leichte Batterie verwendet werden. Gewünschte Leistungsspitzen des Elektromotors während eines Betriebs mit hoher Leistungsanforderung können trotzdem geliefert werden.

Die auf die beanspruchte Weise in dem mindestens einen Superkondensator gespeicherte elektrische Energie kann während des motorischen Betriebs des Elektrowerkezugs bei hohen Leistungsanforderungen dazu genutzt werden, die geforderten hohen Leistungsspitzen des Elektromotors zu liefern, und diese insbesondere innerhalb besonders kurzer Zeit zu liefern. Im Vergleich zu Akkumulatoren sind Kondensatoren und Superkondensatoren sehr schnell aufgeladen, so dass die Betriebsphasen, in denen nur eine niedrige oder keine Leistung des Elektromotors gefordert ist, ausreichen, die Kondensatoren aufzuladen. Besonders vorteilhaft ist dabei, dass ein Aufladen der Superkondensatoren sowohl während eines motorischen Betriebs des Elektromotors mit geringer oder keiner Leistung als auch während eines generatorischen Betriebs des Elektromotors erfolgen kann. Ein Umschalten des Elektromotors zwischen einem motorischen Betrieb und einem generatorischen Betrieb kann bspw. durch die Steuereinrichtung erfolgen, die für die Ansteuerung des Elektromotors zuständig ist, bspw. für einen Betrieb mit einer bestimmten Drehrichtung, für einen Betrieb mit einer bestimmten Drehzahl und/oder für eine Drehrichtungsumkehr.

Der Elektromotor kann über eine Getriebeeinrichtung mit dem angetriebenen Werkzeug des Elektrowerkzeugs verbunden sein. Um die Masse des Elektrowerkzeugs kleinzuhalten, kann ein relativ kleiner Elektromotor verwendet werden, der dann mit einer entsprechend hohen Drehzahl betrieben wird. Dies würde eine genaue Steuerung des Betriebs des Elektrowerkzeugs erschweren, wenn nicht durch den generatorischen Betrieb ein rasches und präzises Abbremsen des Elektromotors ermöglicht wäre.

Der generatorische Betrieb entspricht einem Abbremsen des Elektromotors. Dieser generatorische Betrieb erlaubt ein schnelles Abbremsen des Elektromotors, sodass eine hohe Stellgenauigkeit erreicht werden kann. Der Elektromotor kann bei einer derartigen Ausgestaltung mit einer relativ hohen Drehzahl arbeiten, wobei die Drehzahl mehrere tausend oder sogar mehrere zehntausend Umdrehungen pro Minute beträgt. Wenn bei derartig hohen Drehzahlen ein rasches Abbremsen oder Anhalten des Elektromotors und damit ein entsprechend rasches Ende einer Bewegung des angetriebenen Werkzeugs erreicht werden soll, kann der Elektromotor generatorisch abgebremst werden. Wenn der Bremsvorgang sehr schnell erfolgt, also beispielsweise innerhalb von maximal 10 Umdrehungen oder vorzugsweise innerhalb einer Umdrehung, dann entstehen bei diesem generatorischen Bremsen sehr hohe Ströme, die nicht in das Netzteil zurückgespeist, sondern zum Aufladen der Superkondensatoren genutzt werden. Das verhindert eine Beschädigung des Netzteils durch Rückkopplungen beim Rückspeisen dieser Ströme. Aus diesem Grund wird die elektrische Energie, die im generatorischen Betrieb vom Motor erzeugt wird, in die Zwischenspeicheranordnung geleitet und dort in den Superkondensatoren gespeichert.

Um eine möglichst lange Betriebsdauer des Elektrowerkzeugs zu ermöglichen, kann ein Netzteil verwendet werden, das die zum Betrieb des Elektromotors notwendige elektrische Energie über einen längeren Zeitraum hinweg zur Verfügung stellt. Die Energiezufuhr zum Motor selbst wird durch die Steuereinrichtung gesteuert. Die Steuereinrichtung steuert bspw. bei einer Blindnietverbinder-Setzeinrichtung den Motor in eine Drehrichtung, um einen Blindnietverbinder zu setzen und dabei einen Schließkopf des Blindnietverbinders auszubilden, oder in eine entgegengesetzte Richtung, um vom Blindnietverbinder frei zu kommen und die Aufnahme eines neuen Blindnietverbinders zu ermöglichen. Am Beispiel einer motorbetriebenen Schraub- und/oder Bohreinrichtung (sog. Schrauber oder Bohrer) steuert die Steuereinrichtung den Motor in eine Drehrichtung, um eine Schraube einzudrehen oder ein Loch zu bohren, oder in eine andere Richtung, um die Schraube zu lösen oder eine Bohrspitze aus dem Loch zu drehen.

Eine Verbindungsleitung zwischen einem Netzteil und/oder einer Batterie der Versorgungsanordnung zu den Superkondensatoren der Zwischenspeicheranordnung kann mit einem geringeren Querschnitt der stromführenden Leitungen ausgelegt sein als eine Verbindungsleitung zwischen den Superkondensatoren zu dem Elektromotor, da von dem Netzteil zu den Superkondensatoren ein geringerer Strom fließt als von den Superkondensatoren zu dem Elektromotor. Hier liegt auch ein Vorteil der Erfindung: Die Superkondensatoren können mit einem geringeren Strom aufgeladen werden, als der Strom, den sie dann zum Betrieb des Elektromotors abgeben können.

Gemäß einer vorteilhaften Weiterbildung der Erfindung wird vorgeschlagen, dass die Steuereinrichtung zur Steuerung der Energieversorgung des Elektromotors derart ausgebildet ist, dass während eines motorischen Betriebs des Elektromotors mit geringerer oder keiner Leistungsanforderung die Versorgungsanordnung die elektrische Energie zum Betrieb des Elektromotors zur Verfügung stellt und während eines motorischen Betriebs des Elektromotors mit höherer Leistungsanforderung der mindestens eine Superkondensator zumindest einen Teil der elektrischen Energie zum Betrieb des Elektromotors zur Verfügung stellt. Während eines motorischen Betriebs des Elektromotors mit höherer Leistungsanforderung können die Superkondensatoren also die gesamte oder nur einen Teil der elektrischen Energie zum Betrieb des Elektromotors zur Verfügung stellen. Die Energie der Superkondensatoren kann somit zur Erzielung eines Booster-Effekts genutzt werden, um kurzfristig eine besonders hohe Leistung des Elektromotors zu erzielen.

Gemäß einer bevorzugten Ausführungsform der Erfindung wird vorgeschlagen, dass die Steuereinrichtung zur Steuerung der Energieversorgung des Elektromotors derart ausgebildet ist, dass während eines motorischen Betriebs des Elektromotors mit höherer Leistungsanforderung der mindestens eine Superkondensator zumindest während eines Teils der Betriebsdauer mit höherer Leistungsanforderung die gesamte elektrische Energie zum Betrieb des Elektromotors zur Verfügung stellt. Demnach wäre es denkbar, dass die Superkondensatoren die elektrische Energie zu Beginn eines Betriebs des Elektromotors mit hoher Leistungsanforderung, insbesondere zum Beschleunigen des Elektromotors von einem Betrieb mit geringer oder keiner Leistungsanforderung zu einem Betrieb mit hoher Leistungsanforderung, zur Verfügung stellen.

Falls die Kapazität der Superkondensatoren ausreichend groß ist bzw. falls die Betriebsdauer des Elektromotors mit hoher Leistungsanforderung ausreichend kurz ist bzw. falls die während eines Betriebs des Elektromotors mit hoher Leistungsanforderung geforderte Leistung entsprechend gering ist, können die Superkondensatoren auch während eines motorischen Betriebs des Elektromotors mit höherer Leistungsanforderung während der gesamten Betriebsdauer mit höherer Leistungsanforderung die gesamte elektrische Energie zum Betrieb des Elektromotors zur Verfügung stellen. Die Steuereinrichtung ist zur entsprechenden Steuerung der Energieversorgung des Elektromotors ausgebildet.

Gemäß einer anderen Ausführungsform der Erfindung wird vorgeschlagen, dass die Steuereinrichtung zur Steuerung der Energieversorgung des Elektromotors derart ausgebildet ist, dass während eines motorischen Betriebs des Elektromotors mit höherer Leistungsanforderung der mindestens eine Superkondensator während der gesamten Betriebsdauer mit höherer Leistungsanforderung einen Teil der elektrischen Energie zum Betrieb des Elektromotors zur Verfügung stellt und die Versorgungsanordnung den restlichen Teil der elektrischen Energie zum Betrieb des Elektromotors zur Verfügung stellt.

Vorteilhafterweise ist die Zwischenspeicheranordnung mit den Superkondensatoren zwischen der Versorgungsanordnung, die eine Batterie und/oder ein Netzteil umfassen kann, und dem Elektromotor angeordnet. Die Zwischenspeicheranordnung ist also sowohl mit der Versorgungsanordnung als auch mit dem Elektromotor verbunden. Dies bedeutet, dass die Zwischenspeicheranordnung elektrische Energie einerseits von der Versorgungsanordnung und andererseits von dem Elektromotor aufnehmen kann. Dies hält den Aufwand für eine Leitungsführung zwischen den einzelnen Elementen gering. Somit kann - gesteuert durch die Steuereinrichtung - während des Betriebs des Elektrowerkzeugs:
- während eines motorischen Betriebs des Elektromotors:
   ∘ die gesamte zum Betrieb des Elektromotors erforderliche elektrische Energie entweder von der Versorgungsanordnung oder von den Superkondensatoren genommen werden,
   ∘ die gesamte zum Betrieb des Elektromotors erforderliche elektrische Energie von der Versorgungsanordnung genommen und gleichzeitig die Superkondensatoren durch elektrische Energie von der Versorgungsanordnung aufgeladen werden,
   ∘ ein Teil der zum Betrieb des Elektromotors erforderlichen elektrischen Energie von der Versorgungsanordnung und ein anderer Teil der Energie von den Superkondensatoren genommen werden, und
- während eines generatorischen Betriebs des Elektromotors:
   ∘ der von dem Elektromotor erzeugte Strom zum Aufladen der Superkondensatoren verwendet werden.

Besonders bevorzugt ist zwischen dem Elektromotor und der Versorgungsanordnung, die ein Netzteil und/oder eine Batterie umfasst, eine Sperreinrichtung angeordnet, die einen Rückfluss von elektrischer Energie von dem Elektromotor in die Versorgungsanordnung verhindert. Die Sperreinrichtung kann durch die Steuereinrichtung gebildet sein oder von der Steuereinrichtung gesteuert werden. Sie kann auch einfach durch eine Halbleiteranordnung, beispielsweise Dioden, gebildet sein, die einen Rückfluss von elektrischer Energie von dem Elektromotor zu der Versorgungsanordnung verhindert. Auf diese Weise kann eine Beschädigung der Versorgungsanordnung durch Rückkopplungen beim Rückspeisen von Strömen verhindert werden, die während des generatorischen Betriebs des Elektromotors erzeugt wurden.

Bevorzugt sind die Zwischenspeicheranordnung und ein Netzteil bzw. eine Batterie der Versorgungsanordnung als separate Baueinheiten ausgebildet. Dies hat den Vorteil, dass die Zwischenspeicheranordnung mit ihren relativ großen und schweren Superkondensatoren nicht in das Elektrowerkzeug integriert werden muss, sondern außerhalb des Elektrowerkzeugs angeordnet sein kann. Auch die Versorgungsanordnung mit der Batterie und/oder dem Netzteil kann außerhalb des Elektrowerkzeugs angeordnet sein. Selbstverständlich wäre es jedoch auch denkbar, dass das Netzteil bzw. die Batterie der Versorgungsanordnung und/oder die Zwischenspeicheranordnung in das Elektrowerkzeug integriert bzw. in diesem angeordnet sind. Wenn das Netzteil bzw. die Batterie der Versorgungsanordnung und die Zwischenspeicheranordnung beide außerhalb des Elektrowerkzeugs angeordnet oder beide in dem Elektrowerkzeug integriert sind, können die Leitungswege zwischen dem Netzteil bzw. der Batterie der Versorgungsanordnung und der Zwischenspeicheranordnung klein gehalten werden. Eine Anordnung des Netzteils der Versorgungsanordnung außerhalb des Elektrowerkzeugs hat den Vorteil, dass das Netzteil der Versorgungsanordnung an einer beliebigen Stelle, auch weitere entfernt von dem Elektrowerkzeug, angeordnet werden kann. Die Verbindungsleitung zwischen dem Netzteil der Versorgungsanordnung und der Zwischenspeicheranordnung kann mit einem relativ geringen Querschnitt und/oder relativ lang ausgebildet sein, da über diese Leitung nur relativ geringe Ströme fließen. Selbstverständlich wäre es auch denkbar, dass das Netzteil der Versorgungsanordnung und die Zwischenspeicheranordnung als eine gemeinsame Baueinheit ausgebildet sind.

Die Elektrowerkzeuge gemäß der vorliegenden Erfindung können unterschiedlich ausgestaltet sein. Entscheidend ist, dass der Elektromotor des Elektrowerkzeugs nicht kontinuierlich arbeitet, sondern intermittierend bzw. abschnittsweise. In einzelnen Abschnitten ist der Elektromotor unterschiedlich stark belastet. So hat der Elektromotor beim Betrieb mit einer höheren Leistungsanforderung eine wesentlich größere Stromaufnahme als bei einem Betrieb mit einer geringeren oder keiner Leistungsanforderung. Während des Betriebs mit geringer oder keiner Leistungsanforderung gibt es Betriebsphasen oder Zeiten, in denen sich der Elektromotor überhaupt nicht bewegt. Dieser ungleichmäßige Energieverbrauch wird durch den Einsatz der Superkondensatoren ausgleichen. Der mindestens eine Superkondensator kann von der Versorgungsanordnung mit einem Strom geladen werden, der deutlich kleiner ist als der maximale Strom, der von dem Elektromotor beim Betrieb mit einer hohen Leistungsanforderung aufgenommen wird. Dementsprechend kann die Versorgungsanordnung relativ kleinbauend, leicht und günstig ausgebildet sein, d.h. mit einer maximalen Stromstärke, die kleiner ist als die maximale Stromstärke, die der Elektromotor benötigt.

Lediglich beispielhaft für ein erfindungsgemäßes Elektrowerkzeug wird eine Blindnietverbinder-Setzeinrichtung genannt, bei der das von dem Elektromotor angetriebene Werkzeug als eine Zugeinrichtung ausgebildet ist. Ferner beispielhaft wird eine motorbetriebene Schraub- und/oder Bohreinrichtung genannt, bei der das von dem Elektromotor angetriebene Werkzeug als ein Backenfutter ausgebildet ist.

Die Erfindung wird im Folgenden anhand von bevorzugten Ausführungsbeispielen in Verbindung mit der Zeichnung beschrieben. Hierin zeigen:
- Figur 1: eine schematische Darstellung eines handgeführten Elektrowerkzeugs gemäß einer bevorzugten Ausführungsform als Bestandteil einer Werkzeugeinrichtung und
- Figur 2: eine Außenansicht eines handgeführten Elektrowerkzeugs gemäß einer bevorzugten Ausführungsform.

Die Figur 1 zeigt stark schematisiert ein Beispiel für eine Elektrowerkzeugeinrichtung 1 in Form einer Blindnietverbinder-Setzeinrichtung, die im vorliegenden Fall zum Setzen von Blindnietmuttern ausgebildet ist.

Die Blindnietverbinder-Setzeinrichtung 1 weist ein Elektrowerkzeug 2 in Form eines Setzgeräts 2 auf, das ein Werkzeug 3 in Form einer Zugeinrichtung 3 aufweist, das von einem Elektromotor 4 angetrieben wird. Der Elektromotor 4 ist von einer Steuereinrichtung 5 gesteuert.

Die Elektrowerkzeugeinrichtung 1 umfasst ferner eine Handhabungseinrichtung 7, beispielsweise einem Roboter, mit einem Arm 6. Das Setzgerät 2 ist in diesem Beispiel an dem Arm 6 der Handhabungseinrichtung 7 angeordnet. Das Setzgerät 2 kann also durch den Roboter 7 in verschiedene Positionen und Ausrichtungen bewegt werden. Eine Steuereinrichtung der Elektrowerkzeugeinrichtung 1 kann in Verbindung mit der Steuereinrichtung 5 des Setzgeräts 2 stehen, um nach Erreichen einer vorgegebenen Position und Ausrichtung des Setzgeräts 2 einen Setzvorgang auszulösen. Selbstverständlich wäre es auch denkbar, dass das Setzgerät 2 von einem menschlichen Anwender mit der Hand gehalten und geführt wird.

Der Elektromotor 4 ist mit einer elektrischen Versorgungsanordnung 8 verbunden, die dem Setzgerät 2 zugeordnet bzw. Teil des Setzgeräts 2 ist. Die Versorgungsanordnung 8 kann außerhalb oder ganz oder teilweise innerhalb des Setzgeräts 2 angeordnet sein. Die elektrische Versorgungsanordnung 8 weist ein Netzteil 9 auf. Alternativ oder zusätzlich wäre es auch denkbar, dass die Versorgungsanordnung 8 eine Batterie aufweist, insbesondere eine aufladbare Batterie. Weiterhin weist die elektrische Versorgungsanordnung 8 eine Zwischenspeicheranordnung 10 auf. Die elektrische Versorgungsanordnung 8 kann separat von dem Setzgerät 2 stationär auf der Handhabungseinrichtung 7 oder aber als Teil des Setzgeräts 2 angeordnet sein. Bspw. kann die Versorgungsanordnung 8 in ein Akku-Aufnahmefach des Setzgeräts 2 eingesetzt sein, um hinsichtlich der elektrischen Eigenschaften (Spannung, Stromstärke) die aus dem Aufnahmefach entnommene Batterie zu simulieren. Es wäre auch denkbar, dass nur Teile der Versorgungsanordnung 8, bspw. das Netzteil 9 (und/oder eine Batterie) oder die Zwischenspeicheranordnung 10 oder Teile davon als integraler Bestandteil des Elektrowerkzeugs 2 ausgebildet sind.

Die Zwischenspeicheranordnung 10 weist mindestens einen Superkondensator 11 auf. Bevorzugt weise die Zwischenspeicheranordnung 10 mindestens zehn Superkondensatoren 11 auf, die miteinander verschaltet sind, um eine höhere Kapazität als ein einzelner Superkondensator 11 zu erzielen. Weiterhin ist eine Sperreinrichtung 12 vorgesehen, die verhindert, dass elektrische Energie vom Elektromotor 4 zurück zum Netzteil 9 gelangt. Die Sperreinrichtung 12 ist bevorzugt als ein Halbleiterbauteil, insbesondere als eine Diode ausgebildet.

Die Zwischenspeicheranordnung 10 ist zwischen dem Netzteil 9 und dem Elektromotor 4 angeordnet. Das Netzteil 9 ist über eine erste elektrische Verbindung 13 mit der Zwischenspeicheranordnung 10 verbunden. Die Zwischenspeicheranordnung 10 ist über eine zweite elektrische Verbindung 14 mit dem Elektromotor 4 verbunden, wobei im vorliegenden Fall die Verbindung über die Steuereinrichtung 5 erfolgt. Die erste elektrische Verbindung 13 weist bevorzugt einen kleineren Leitungsquerschnitt auf als die zweite elektrische Verbindung 14. Die erste elektrische Verbindung 13 kann beispielsweise für eine Stromstärke von 50 A vorgesehen sein, während die zweite elektrische Verbindung 14 für eine Stromstärke von 100 A ausgelegt ist.

Durch die Anordnung der Steuereinrichtung 5 zwischen der Versorgungsanordnung 8 und dem Elektromotor 4 kann die Steuereinrichtung 5 aus einer Gleichspannung aus der Zwischenspeicheranordnung 10 ein Signal zur Ansteuerung des Motors 4 bilden. Am Beispiel eines bürstenlosen Motors 4 kann die Steuereinrichtung 5 ein Signal erzeugen und an den Motor 4 weiterleiten, das die Kommutierung des bürstenlosen Motors 4 realisiert. Ferner kann die Steuereinrichtung 5 ein Signal zur Ansteuerung des Motors 4 generieren und an diesen weiterleiten, welches den Motor in der gewünschten Richtung und/oder mit der gewünschten Drehzahl drehen lässt. Die elektrische Energie aus der Zwischenspeicheranordnung 10 kann in der Regel nicht direkt auf den Elektromotor 4 geschaltet werden.

Die Steuereinrichtung 5 steuert den Elektromotor 4. Die Steuereinrichtung 5 kann den Elektromotor 4 beispielsweise so ansteuern, dass er sich in eine Richtung dreht, um einen Blindnietverbinder zu setzen und einen Schließkopf am Blindnietverbinder auszubilden. Die Steuereinrichtung 5 kann den Elektromotor 4 auch so ansteuern, dass er sich in die entgegengesetzte Richtung dreht, beispielsweise um die Zugeinrichtung 3 wieder in eine Ausgangsposition zu bewegen, in der sie einen Blindnietverbinder aufnehmen kann oder um die Zugeinrichtung einer Blindnietmutter auszuspindeln. Diese beiden Arten der Ansteuerung entsprechen einem Betrieb des Elektromotors 4 mit einer hohen Leistungsanforderung. Ferner kann die Steuereinrichtung 5 den Elektromotor 4 so ansteuern, dass der Elektromotor 4 mit einer geringen oder keiner Leistungsanforderung betrieben wird, bspw. beim Stillstand des Elektromotors 4 oder bei einer Drehung mit geringer Drehzahl und/oder im Leerlauf und/oder ohne oder nur mit geringer Last.

Der Elektromotor 4 kann mit einer relativ hohen Drehzahl betrieben werden, beispielsweise 20.000 U/min. Die Steuereinrichtung 5 ist auch dafür verantwortlich, den Antrieb des Motors 4 zu beenden, beispielsweise am Ende eines Setzvorgangs, wenn die notwendige Setzkraft aufgebracht oder der notwendige Setzhub zurückgelegt worden ist. Auch bei einer Bewegung der Zugeinrichtung 3 in die entgegengesetzte Richtung ist eine hohe Positioniergenauigkeit gewünscht. Dies erfordert, dass der Elektromotor 4 innerhalb von wenigen Umdrehungen, im Extremfall innerhalb von einer Umdrehung, angehalten werden muss. Dies kann dadurch bewirkt werden, dass der Elektromotor 4 von einem motorischen Betrieb in einen generatorischen Betrieb umgeschaltet wird. Dies kann bspw. durch die Steuereinrichtung 5 erfolgen. Im generatorischen Betrieb wird die kinetische Energie des Elektromotors 4 in elektrische Energie umgewandelt. Diese elektrische Energie wird in der Zwischenspeicheranordnung 10 gespeichert, genauer gesagt in dem oder den Superkondensatoren 11. Die Sperreinrichtung 12 verhindert in jedem Fall, dass diese elektrische Energie wieder in das Netzteil 9 zurückfließt. Im generatorischen Betrieb kann der Elektromotor 4 Ströme in der Größenordnung von mehreren 10 A erzeugen, die allerdings nur für einen relativ kurzen Zeitraum fließen und in diesem Zeitraum auch problemlos von dem Superkondensator 11 aufgenommen werden können.

Die zweite elektrische Verbindung 14 weist eine Länge von typischerweise höchstens 1,5 m auf. Dementsprechend weist der Superkondensator 11 eine Entfernung von maximal 1,5 m zum Setzgerät 2 auf. Entsprechend der elektrischen Eigenschaften des Elektromotors 4 bzw. der Zwischenspeicheranordnung 10 mit ihren Superkondensatoren 11 sind jedoch auch andere Längen der zweiten elektrischen Verbindung 14 denkbar. Grundsätzlich kann gesagt werden, dass das Elektrowerkzeug 2 die Aufnahmeleistung definiert, wobei bei geringerer Aufnahmeleistung auch eine größere Leitungslänge realisiert werden kann.

Beim Setzen eines Blindnietverbinders, beispielsweise einer Blindnietmutter, benötigt der Elektromotor 4 relativ viel Strom, beispielsweise bis zu 100 A. Zumindest ein Teil dieses Stroms wird nun von der Zwischenspeichereinrichtung 10 bereitgestellt, die zuvor aufgeladen worden ist. Hierzu kann man vorsehen, dass das Netzteil 9 - bspw. bei einem Betrieb des Elektromotors 4 mit geringer oder keiner Leistungsanforderung - die Zwischenspeichereinrichtung 10 kontinuierlich mit elektrischer Energie versorgt, also den Superkondensator 11 kontinuierlich lädt. Der Betrieb des Elektromotors 4 ist hingegen diskontinuierlich. Zwischen dem Setzen von einzelnen Blindnietverbindern gibt es immer wieder Pausen, in denen der Elektromotor 4 keine oder nur eine geringe elektrische Energie benötigt.

Auch gibt es Zeiten, in denen der Elektromotor 4 weniger elektrische Energie benötigt, als das Netzteil 9 liefern kann. Die Differenz zwischen der vom Elektromotor 4 benötigten elektrischen Energie und der vom Netzteil 9 bereitgestellten Energie kann dann ebenfalls im Superkondensator 11 gespeichert werden.

Mit einer derartigen Ausgestaltung kann das Netzteil 9 kleiner dimensioniert werden, als es ansonsten für den Betrieb des Setzgeräts 2 notwendig wäre.

Wie man in der Zeichnung erkennen kann, ist der Superkondensator 11 an der Handhabungseinrichtung 7 angeordnet, also ortsfest. Er kann auch eine gewisse Entfernung von der Handhabungseinrichtung 7 aufweisen. Er ist jedoch nicht am Arm 6 der Handhabungseinrichtung 7 angeordnet, so dass der Arm 6 die Masse der Zwischenspeichereinrichtung 10 nicht mitbewegen muss.

Die Steuereinrichtung 5 ist in dem Ausführungsbeispiel der Figur 1 so dargestellt, dass sie zwischen der elektrischen Versorgungsanordnung 8 und dem Elektromotor 4 angeordnet ist.

In Figur 2 ist eine Außenansicht eines handgeführten Elektrowerkzeugs 2 gemäß einem anderen Ausführungsbeispiel gezeigt. Für mit der Darstellung in Figur 1 übereinstimmende Bauteile werden die gleichen Bezugszeichen verwendet. Das Setzgerät 2 weist ein Gehäuse 15 auf, in dem die in Figur 1 gezeigten Komponenten (mit Ausnahme der Handhabungseinrichtung 7 und des Arms 6) angeordnet sind. Man kann erkennen, dass die elektrische Versorgungsanordnung 8 integraler Bestandteil des Setzgeräts 2 ist und in ein Akku-Aufnahmefach des Setzgeräts 2 eingesetzt ist. Das Akku-Aufnahmefach ist durch eine Öffnung am unteren Ende des Gehäuses 15 von außen zugänglich. Die Versorgungsanordnung 8 ist nur teilweise in dem Akku-Aufnahmefach angeordnet, ein Teil ragt aus dem Aufnahmefach heraus. Die Versorgungsanordnung 8 umfasst statt des Netzteils 9 eine Batterie 18. Diese Ausführungsform erfordert allerdings, dass die Zwischenspeicheranordnung 10 mit den Superkondensatoren 11 in dem Akku-Aufnahmefach angeordnet werden kann. Aufgrund des beschränkten Platzes in dem Elektrowerkzeug 2 könnte es erforderlich sein, die Versorgungsanordnung 8 oder Teile davon, bspw. die Zwischenspeicheranordnung 10, außerhalb des Elektrowerkezugs 2 anzuordnen. Denkbar wäre bspw., dass ein Benutzer des Werkzeugs 2 die Zwischenspeicheranordnung 10 mit den Superkondensatoren 11 an einem Gürtel trägt.

Das Gehäuse 15 weist einen Griffabschnitt 16 auf, an dem das Elektrowerkzeug 1 von einem Anwender gehalten werden kann. An dem Gehäuse 15 ist von außerhalb des Gehäuses 15 zugänglich ein Betätigungsschalter 17 angeordnet, der von dem Anwender betätigt werden kann und durch den der Elektromotor 4 ein- und ausgeschaltet werden kann. Der Schalter 17 kann einen Proportionalweggeber umfassen, sodass über den Schalter 17 auch die Drehzahl des Elektromotors 4 gesteuert werden kann.

## Patentansprüche

1. Handgeführtes Elektrowerkzeug (2) umfassend
- einen Elektromotor (4), von dem bei Benutzung des Elektrowerkzeugs (2) eine Zeit lang eine geringe oder keine Leistung und kurzzeitig eine höhere Leistung gefordert ist,
- ein von dem Elektromotor (4) angetriebenes Werkzeug (3),
- eine Steuereinrichtung (5) zur Steuerung des Elektromotors (4) und
- eine elektrische Versorgungsanordnung (8) zur Versorgung des Elektromotors (4) mit elektrischer Energie,
**dadurch gekennzeichnet, dass**
das Elektrowerkzeug (2) eine Zwischenspeicheranordnung (10) mit mindestens einem Superkondensator (11) zum Zwischenspeichern von elektrischer Energie aufweist, und dass
die Steuereinrichtung (5) und/oder die Zwischenspeicheranordnung (10) zur Steuerung der Zwischenspeicherung von elektrischer Energie in dem mindestens einen Superkondensator (11) derart ausgebildet ist, dass
- während eines motorischen Betriebs des Elektromotors (4) mit geringerer oder keiner Leistung die Versorgungsanordnung (8) die elektrische Energie zum Zwischenspeichern in dem mindestens einen Superkondensator (11) zur Verfügung stellt oder
- während eines Übergangs von einem Betrieb des Elektromotors (4) mit höherer Leistungsanforderung in einen Betrieb mit geringerer oder keiner Leistungsanforderung der Elektromotor (4) zumindest vorübergehend in einen generatorischen Betrieb geschaltet ist, während dem der Elektromotor (4) die elektrische Energie zum Zwischenspeichern in dem mindestens einen Superkondensator (11) zur Verfügung stellt.

2. Elektrowerkzeug (2) nach Anspruch 1, **dadurch gekennzeichnet, dass**
die Steuereinrichtung (5) zur Steuerung der Energieversorgung des Elektromotors (4) derart ausgebildet ist, dass während eines motorischen Betriebs des Elektromotors (4) mit geringerer oder keiner Leistungsanforderung die Versorgungsanordnung (8) die elektrische Energie zum Betrieb des Elektromotors (4) zur Verfügung stellt und während eines motorischen Betriebs des Elektromotors (4) mit höherer Leistungsanforderung der mindestens eine Superkondensator (11) zumindest einen Teil der elektrischen Energie zum Betrieb des Elektromotors (4) zur Verfügung stellt.

3. Elektrowerkzeug (2) nach Anspruch 1 oder 2, **dadurch gekennzeichnet, dass**
die Steuereinrichtung (5) zur Steuerung der Energieversorgung des Elektromotors (4) derart ausgebildet ist, dass während eines motorischen Betriebs des Elektromotors (4) mit höherer Leistungsanforderung der mindestens eine Superkondensator (11) zumindest während eines Teils der Betriebsdauer mit höherer Leistungsanforderung die gesamte elektrische Energie zum Betrieb des Elektromotors (4) zur Verfügung stellt.

4. Elektrowerkzeug (2) nach Anspruch 3, **dadurch gekennzeichnet, dass**
die Steuereinrichtung (5) zur Steuerung der Energieversorgung des Elektromotors (4) derart ausgebildet ist, dass während eines motorischen Betriebs des Elektromotors (4) mit höherer Leistungsanforderung der mindestens eine Superkondensator (11) während der gesamten Betriebsdauer mit höherer Leistungsanforderung die gesamte elektrische Energie zum Betrieb des Elektromotors (4) zur Verfügung stellt.

5. Elektrowerkzeug (2) nach Anspruch 1 oder 2, **dadurch gekennzeichnet, dass**
die Steuereinrichtung (5) zur Steuerung der Energieversorgung des Elektromotors (4) derart ausgebildet ist, dass während eines motorischen Betriebs des Elektromotors (4) mit höherer Leistungsanforderung der mindestens eine Superkondensator (11) während der gesamten Betriebsdauer mit höherer Leistungsanforderung einen Teil der elektrischen Energie zum Betrieb des Elektromotors (4) zur Verfügung stellt und die Versorgungsanordnung (8) den restlichen Teil der elektrischen Energie zum Betrieb des Elektromotors (4) zur Verfügung stellt.

6. Elektrowerkzeug (2) nach einem der vorhergehenden Ansprüche, **dadurch gekennzeichnet, dass**
die Versorgungsanordnung (8) eine Batterie (18) und/oder ein Netzteil (9) umfasst.

7. Elektrowerkzeug (2) nach einem der vorhergehenden Ansprüche, **dadurch gekennzeichnet, dass**
die Zwischenspeicheranordnung (10) zwischen der Versorgungsanordnung (8) und dem Elektromotor (4) angeordnet ist.

8. Elektrowerkzeug (2) nach einem der vorhergehenden Ansprüche, **dadurch gekennzeichnet, dass**
eine Sperreinrichtung (12) vorgesehen ist, die einen Rückfluss von elektrischer Energie von dem Elektromotor (4) zu einer Batterie (18) und/oder einem Netzteil (9) der Versorgungsanordnung (8) verhindert.

9. Elektrowerkzeug (2) nach einem der vorhergehenden Ansprüche, **dadurch gekennzeichnet, dass**
die Zwischenspeicheranordnung (10) und eine Batterie (18) und/oder ein Netzteil (9) der Versorgungsanordnung (8) als separate Baueinheiten ausgebildet sind.

10. Elektrowerkzeug (2) nach einem der vorhergehenden Ansprüche, **dadurch gekennzeichnet,**
**dass** das Elektrowerkzeug (2) als eine Blindnietverbinder-Setzeinrichtung und das von dem Elektromotor (4) angetriebene Werkzeug (3) als eine Zugeinrichtung ausgebildet sind.

11. Elektrowerkzeug (2) nach einem der Ansprüche 1 bis 8, **dadurch gekennzeichnet,**
**dass** das Elektrowerkzeug (2) als eine motorbetriebene Schraub- und/oder Bohreinrichtung und das von dem Elektromotor (4) angetriebene Werkzeug (3) als ein Backenfutter ausgebildet sind.
